# FASCICULE DE BREVET EUROPEEN

(11) **EP 2 104 006 B1**
(45) Date de publication et mention de la délivrance du brevet: **14.07.2010**
(21) Numéro de dépôt: 08153094.1
(22) Date de dépôt: 20.03.2008
(51) Int. Cl.: G04B 17/06, G04D 3/00

(54) **Double spiral monobloc et son procédé de fabrication**
Monoblock-Doppelspirale und ihr Herstellungsverfahren
Single-body double spiral and method for manufacturing same

(43) Date de publication de la demande: 23.09.2009
(73) Titulaire: Nivarox-FAR S.A., CH-2400 Le Locle (CH)
(72) Inventeur: Bühler, Pierre-André, 2534, Orvin (CH); Verardo, Marco, 2336, Les Bois (CH); Conus, Thierry, 2543, Lengnau (CH); Thiébaud, Jean-Philippe, 1588, Cudrefin (CH); Peters, Jean-Bernard, 2300, La Chaux-de-Fonds (CH); Cusin, Pierre, 1423, Villars-Burquin (CH)
(74) Mandataire: Couillard, Yann Luc Raymond

(56) Documents cités:
- EP-A1- 0 732 635
- FR-A1- 2 447 571
- SUIBERTW: "*Basel2007* Moser's New Double Straumann Hairspring Escapement" INTERNET ARTICLE, [Online] 12 avril 2007 (2007-04-12), pages 1-5, XP002502705 Extrait de l'Internet: URL:http://basel.watchprosite.com/show-nbl og.post/ti-360412/> [extrait le 2008-11-06]

## Description

### DOMAINE DE L'INVENTION

L'invention se rapporte à un double spiral et son procédé de fabrication et, plus particulièrement, à un double spiral formé en une seule pièce.

### ARRIERE PLAN DE L'INVENTION

L'organe régulateur d'une pièce d'horlogerie comporte généralement un volant d'inertie appelé balancier et un résonateur appelé spiral. Ces pièces sont déterminantes pour la qualité de marche de la pièce d'horlogerie. En effet, elles régulent le mouvement, c'est-à-dire qu'elles contrôlent la fréquence du mouvement.

Dans le cas d'un spiral double, des matériaux ont bien été testés notamment afin de limiter l'influence d'un changement de température sur l'organe régulateur dans lequel il est intégré sans que les difficultés d'assemblage ou de mise au point en résonance ne disparaissent.

Le document FR 2 447 571 divulgue un balancier couplé avec deux ressort-spiraux monté en série afin de maintenir un centre de gravité sur l'axe de balancier.

Le document EP 0 732 635 divulgue la fabrication d'une pièce de micromécanique fabriquée à partir d'une plaque de silicium monocristallin puis recouverte d'une couche d'un matériau de dureté et de coefficient de frottement améliorés.

### RESUME DE L'INVENTION

Le but de la présente invention est de pallier tout ou partie les inconvénients cités précédemment en proposant un spiral double monobloc dont le coefficient thermo-élastique peut être ajusté et qui est obtenu à l'aide d'un procédé de fabrication qui minimise les difficultés d'assemblage.

A cet effet, l'invention se rapporte à un spiral double selon la revendication 1.

Conformément à d'autres caractéristiques avantageuses de l'invention :
- la virole comporte sensiblement la même section dans chacune desdites couches afin de faciliter la mise au point dudit spiral double ;
- la virole comporte sensiblement une section différente sur au moins une des couches ;
- les ressorts-spiraux comportent des spires s'enroulant selon le même sens ou pas ;
- les extrémités des courbes externes de chacun des ressorts-spiraux sont à l'aplomb l'une par rapport à l'autre afin d'autoriser l'utilisation d'un moyen de pitonnage unique dudit spiral double ;
- les ressorts-spiraux comportent une même raideur angulaire ou pas ;
- au moins un des ressorrs-spiraux comporte au moins une partie en dioxyde de silicium afin de le rendre plus résistant mécaniquement et d'ajuster son coefficient thermo-élastique
- la spire interne d'au moins un des ressorts-spiraux comporte une courbe du type Grossmann afin d'améliorer la concentricité du développement dudit spiral
- la virole comporte une partie en métal destinée à recevoir par chassage un axe.

Plus généralement, l'invention se rapporte à une pièce d'horlogerie **caractérisée en ce qu**'elle comporte un spiral double selon l'une des variantes précédentes.

Enfin l'invention se rapporte à un procédé de fabrication d'un spiral double selon la revendication 13.

Conformément à d'autres caractéristiques avantageuses de l'invention :
- après l'étape d), il comporte l'étape g) : oxyder le premier ressort-spiral en matériau à base de silicium afin de le rendre plus résistant mécaniquement et d'ajuster son coefficient thermo-élastique ;
- après l'étape e), il comporte l'étape g') : oxyder le deuxième ressort-spiral en matériau à base de silicium afin de le rendre plus résistant mécaniquement et d'ajuster son coefficient thermo-élastique ;
- avant l'étape e), il comporte l'étape h) : déposer sélectivement au moins une couche de métal sur la couche inférieure pour définir le motif d'une partie métallique sur la virole ;
- l'étape h) comporte la phase i) : faire croître ledit dépôt par couches successives métalliques au moins partiellement sur la surface de la couche inférieure afin de former la partie métallique destinée à recevoir par chassage un axe ;
- l'étape h) comporte les phases j) : graver sélectivement au moins une cavité dans la couche inférieure destinée à recevoir la partie métallique et k) : faire croître ledit dépôt par couches successives métalliques au moins partiellement dans ladite au moins une cavité afin de former la partie métallique destinée à recevoir par chassage un axe ;
- l'étape h) comporte une dernière étape l) : polir le dépôt métallique ;
- plusieurs spiraux doubles sont réalisés sur un même substrat ce qui permet la fabrication en série.

### DESCRIPTION SOMMAIRE DES DESSINS

D'autres particularités et avantages ressortiront clairement de la description qui en est faite ci-après, à titre indicatif et nullement limitatif, en référence aux dessins annexés, dans lesquels :
- les figures 1 à 5 représentent des vues successives du procédé de fabrication selon l'invention ;
- les figures 6 à 8 représentent des vues des étapes successives de modes de réalisation alternatifs ;
- la figure 9 représente un schéma fonctionnel du procédé selon l'invention ;
- les figures 10 et 11 sont des représentations en perspective d'un spiral double monobloc selon un premier mode de réalisation.

### DESCRIPTION DETAILLEE DES MODES DE REALISATION PREFERES

L'invention se rapporte à un procédé généralement annoté 1 destiné à fabriquer un spiral double 21 pour un mouvement de pièce d'horlogerie. Comme illustré aux figures 1 à 9, le procédé 1 comporte des étapes successives destinées à former au moins un type de spiral double monobloc qui peut être formé intégralement en matériaux à base de silicium.

En référence aux figures 1 et 9, la première étape 100 consiste à se munir d'un substrat 3 du type silicium sur isolant (également connu sous l'acronyme anglais SOI). Le substrat 3 comporte une couche supérieure 5 et une couche inférieure 7 composées chacune de matériau à base de silicium.

Préférentiellement dans cette étape 100, le substrat 3 est choisi afin que la hauteur de la couche inférieure 7 corresponde à la hauteur d'une partie du spiral double final 21.

Préférentiellement, la couche supérieure 5 est utilisée comme moyen d'espacement par rapport à la couche inférieure 7. Par conséquent, la hauteur de la couche supérieure 5 sera adaptée en fonction de la configuration du spiral double 21. Selon ladite configuration, l'épaisseur de la couche supérieure 5 peut ainsi osciller, par exemple, entre 10 et 200 µm.

Dans une deuxième étape 101, comme visible à la figure 2, des cavités 8 et 10 sont sélectivement gravées, par exemple par un procédé de gravure ionique réactive profonde (également connu sous l'acronyme anglais DRIE), dans la couche supérieure 5 en matériau à base de silicium. Préférentiellement, ces cavités 8 et 10 permettent de former un motif 9 définissant les contours intérieur et extérieur d'une partie de la virole en matériau à base de silicium du spiral double.

Dans l'exemple illustré aux figures 10 et 11, le motif 9 forme la partie médiane de la virole 27 du spiral double 21. Comme illustré à la figure 2, le motif 9 est sensiblement en forme de cylindre à section circulaire, cependant, avantageusement selon le procédé 1, la gravure sur la couche supérieure 5 laisse toute liberté quant à la géométrie du motif 9. Ainsi, notamment, il pourrait ne pas forcément être circulaire mais, par exemple, elliptique et/ou comporter un diamètre intérieur non circulaire.

Dans une troisième étape 102, comme visible à la figure 3, une couche supplémentaire 11 en matériau à base de silicium est ajoutée au substrat 3. Préférentiellement, la couche supplémentaire 11 est fixée sur la couche supérieure 5 au moyen d'un soudage par fusion du matériau à base de silicium (également connu sous l'acronyme anglais SFB). Ainsi, l'étape 102 permet avantageusement de recouvrir la couche supérieure 5 en liant avec une très forte adhérence notamment la face supérieure du motif 9 sur la face inférieure de la couche supplémentaire 11. La couche supplémentaire 11 peut, par exemple, comporter une épaisseur similaire à celle de la couche inférieure 7.

Dans une quatrième étape 103, comme visible à la figure 4, des cavités 12 et 14 sont sélectivement gravées, par exemple, par un procédé du type DRIE semblable à celui de l'étape 101, dans la couche supplémentaire 11 en silicium. Ces cavités 12 et 14 permettent de former deux motifs 13 et 15 définissants les contours intérieur et extérieur de parties en silicium du spiral double 21.

Dans l'exemple illustré à la figure 4, le motif 13 est sensiblement en forme de cylindre à section circulaire et, le motif 15, sensiblement en forme de spirale. Cependant, avantageusement selon le procédé 1, la gravure sur la couche supplémentaire 11 laisse toute liberté sur la géométrie des motifs 13 et 15. Ainsi, notamment, le motif 15 peut, par exemple, comporter plus de spires ou une courbe externe ouverte.

Préférentiellement, le motif 13 réalisé dans la couche supplémentaire 11 est de forme similaire et sensiblement à l'aplomb du motif 9 réalisé dans la couche supérieure 5. Cela signifie que les cavités 10 et 12 formant respectivement le diamètre intérieur des motifs 9 et 13 communiquent ensemble et sont sensiblement l'une au-dessus de l'autre. Dans l'exemple illustré aux figures 10 et 11, les motifs 13 et 9 forment respectivement les parties haute et médiane de la virole 27 du spiral double 21.

De manière préférée, au moins un pont de matière 16 est réalisé afin de maintenir au substrat 3 le spiral double 21 lors de sa fabrication. Dans l'exemple illustré à la figure 4, on peut voir qu'un pont de matière 16 est laissé entre la courbe externe du motif 15 et le reste de la couche 11 non gravée.

Avantageusement, les motifs 13 et 15 étant gravés en même temps, ils forment donc une pièce monobloc dans la couche supplémentaire 11. Dans l'exemple illustré aux figures 10 et 11, les motifs 13 et 15 forment respectivement la partie haute de la virole 27 et le premier ressort-spiral 23 du spiral double 21.

A la suite de cette quatrième étape 103, on comprend que les motifs 13 et 15 gravés dans la couche supplémentaire 11 sont reliés par le dessous du motif 13, avec une très forte adhérence, au-dessus du motif 9 gravé de la couche supérieure 5 et latéralement par la courbe externe du motif 15 à la couche supplémentaire 11.

Préférentiellement comme représenté en traits interrompus à la figure 9, le procédé 1 peut comporter une cinquième étape 104 consistant à oxyder au moins le motif 15, c'est-à-dire le premier ressort-spiral 23 du spiral double afin de le rendre plus résistant mécaniquement et d'ajuster son coefficient thermo-élastique. Une telle étape d'oxydation est expliquée notamment dans le brevet EP 1 422 436.

Avantageusement selon l'invention, après la quatrième étape 103 ou préférentiellement après la cinquième étape 104, le procédé 1 peut comporter trois modes de réalisations A, B et C comme illustré à la figure 9. Cependant, chacun des trois modes de réalisation A, B et C se termine par la même étape finale 106 consistant à libérer du substrat 3 le spiral double 21 fabriqué.

Avantageusement, l'étape 106 de libération peut être simplement réalisée en fournissant un effort au spiral double 21 apte à casser ses ponts de matière 16. Cet effort peut, par exemple, être généré manuellement par un opérateur ou par usinage.

Selon un premier mode de réalisation A, dans une sixième étape 105, comme visible à la figure 5, des cavités 18 et 20 sont sélectivement gravées, par exemple, par un procédé du type DRIE semblable à celui des étapes 101 et 103, dans la couche inférieure 7 en matériau à base de silicium. Ces cavités 18 et 20 permettent de former deux motifs 17 et 19 définissants les contours intérieur et extérieur de parties en silicium du spiral double 21.

Dans l'exemple illustré à la figure 5, le motif 17 est sensiblement en forme de cylindre à section circulaire et, le motif 19, sensiblement en forme de spirale. Cependant, avantageusement selon le procédé 1, la gravure dans la couche inférieure 7 laisse toute liberté sur la géométrie des motifs 17 et 19. Ainsi, notamment, le motif 19 peut, par exemple, comporter plus de spires ou une courbe externe ouverte.

Préférentiellement, le motif 17 réalisé dans la couche inférieure 7 est de forme similaire et sensiblement à l'aplomb du motif 9 réalisé dans la couche supérieure 5. Cela signifie que les cavités 18, 10 et 12 formant respectivement les diamètres intérieurs des motifs 17, 9 et 13 communiquent ensemble et sont sensiblement les unes au-dessus des autres. Dans l'exemple illustré aux figures 10 et 11, les motifs 13, 9 et 17 forment la virole 27 monobloc du spiral double 21.

De manière préférée, au moins un deuxième pont de matière 16 est réalisé afin de maintenir au substrat 3 le spiral double 21 lors de sa fabrication. Dans l'exemple illustré à la figure 5, on peut voir qu'un pont de matières 16 est laissé entre la courbe externe du motif 19 et le reste de la couche 7 non gravée.

Avantageusement, les motifs 17 et 19 étant gravés en même temps, ils forment donc une pièce monobloc dans la couche inférieure 7. Dans l'exemple illustré aux figures 10 et 11, les motifs 17 et 19 forment respectivement la partie basse de la virole 27 et le deuxième ressort-spiral 25 du spiral double 21.

A la suite de cette sixième étape 105, on comprend que les motifs 17 et 19 gravés dans la couche inférieure 7 sont reliés par le dessus du motif 17, avec une très forte adhérence, au-dessous du motif 9 gravé de la couche supérieure 5 et latéralement par la courbe externe du motif 19 à la couche inférieure 7.

A la suite de l'étape finale 106 expliquée ci-dessus, on obtient donc, à l'aide du premier mode de réalisation A, un spiral double 21 monobloc formé intégralement en matériaux à base de silicium comme visible aux figures 10 et 11. On comprend donc qu'il n'y a plus de problème d'assemblage car il est directement réalisé pendant la fabrication du spiral double 21. Ce dernier comprend un premier ressort-spiral 23, un deuxième ressort-spiral 25 qui sont raccordés coaxialement l'un par rapport à l'autre avec une virole unique 27.

Comme expliqué ci-dessus, la virole 27 est formée par les trois motifs successifs 13, 9 et 17 par gravage dans les couches successives respectives 11, 5 et 7. On comprend donc que le motif médian 9 est utile comme moyen d'espacement entre le premier ressort-spiral 23 et le deuxième ressort-spiral 25 mais également comme moyen de guidage desdits ressorts-spiraux. Avantageusement selon le procédé 1, il est ainsi possible, en choisissant l'épaisseur de la couche supérieure 5, de directement définir l'espacement entre les deux ressorts-spiraux 23 et 25 ainsi que la qualité de leur guidage.

De manière similaire, les hauteurs des ressorts-spiraux 23, 25 et, incidemment celles des parties haute 13 et basse 17 de la virole 27, qui ne sont pas nécessairement égales, peuvent être directement définies en choisissant respectivement les épaisseurs des couches supplémentaire 11 et inférieure 7.

De plus, les gravures réalisées selon les étapes 103 et 105 du procédé 1 laissent toute liberté sur la géométrie des ressort-spiraux 23, 25 et de la virole 27. Ainsi, notamment, chaque ressort-spiral 23 et 25 peut comporter son nombre propre de spires, ses caractéristiques géométriques propres à proximité de la virole 27, son sens propre d'enroulement des spires mais également sa géométrie de courbe propre notamment au niveau de sa partie externe. A titre d'exemple, l'un et/ou l'autre des ressorts-spiraux 23, 25 peut ainsi comporter une courbe externe ouverte afin de coopérer avec un système de raquetterie ou comporter, sur l'extrémité de la courbe externe, un bourrelet apte à servir de point d'attache fixe.

Selon le même raisonnement, la virole 27 peut également comporter des dimensions et/ou géométries uniformément propres ou différentes sur au moins une des parties basse 17, médiane 9 et/ou haute 13. En effet, suivant l'axe avec lequel la virole 27 est prévue d'être montée, le diamètre intérieur peut posséder une forme complémentaire sur tout ou partie de la hauteur de la virole 27. De même, les diamètres intérieur et/ou extérieur ne sont pas forcément circulaires mais, par exemple, elliptiques et/ou polygonaux.

Dans l'exemple illustré aux figures 10 et 11, les ressors-spiraux 23 et 25 comportent la même hauteur, c'est-à-dire sont gravés dans des couches 7 et 11 de même épaisseur et comportent le même nombre de spires. Ils ont leurs extrémités de courbe externe qui sont décalés angulairement par rapport à la virole de sensiblement 180°. Enfin, les sens d'enroulement des spires des ressorts-spiraux 23 et 25 sont opposés De plus, la virole 27 est uniforme sur toute sa hauteur et est sensiblement en forme de cylindre à section circulaire.

Comme expliqué ci-dessus, grâce aux libertés de fabrication autorisées par le procédé 1, il pourrait en être autrement, c'est-à-dire que les extrémités de courbe externe de chaque ressort-spiral 23, 25 pourraient être à l'aplomb l'une de l'autre ce qui permettrait, avantageusement, l'utilisation d'un unique moyen de pitonnage pour les deux ressorts-spiraux 23 et 25.

Il faut également noter que la très bonne précision structurelle d'une gravure ionique réactive profonde permet de diminuer le rayon de départ de chacun des ressorts-spiraux 23 et 25, c'est-à-dire le diamètre extérieur de la virole 27, ce qui autorise la miniaturisation des diamètres intérieurs et extérieurs de la virole 27. On comprend donc que le spiral double 21 est apte à recevoir par ses cavités 18, 10 et 12, avantageusement, un axe de diamètre plus petit que ce qui est communément fabriqué actuellement.

Préférentiellement, ledit axe peut être fixé sur le diamètre intérieur 18 et/ou 10 et/ou 12 de la virole 27. Le serrage peut par exemple être réalisé à l'aide de moyens élastiques gravés dans la virole 27 en silicium. De tels moyens élastiques peuvent, par exemple, prendre la forme de ceux divulgués dans les figures 10A à 10E du brevet EP 1 655 642 ou ceux divulgués dans les figures 1, 3 et 5 du brevet EP 1 584 994.

Selon un second mode de réalisation B, le procédé 1 comporte, après l'étape 103 ou 104, une sixième étape 107, comme visible à la figure 6, consistant à mettre en oeuvre un processus du type LIGA (acronyme très connu provenant de l'allemand « röntgenLithographie, Galvanoformung & Abformung »). Un tel processus comporte une succession d'étapes permettant d'électrodéposer selon une forme particulière un métal sur la couche inférieure 7 du substrat 3 à l'aide d'une résine photostructurée. Ce processus du type LIGA étant très connu, il ne sera pas d'avantage détaillé ci-après. Préférentiellement, le métal déposé peut être, par exemple, de l'or ou du nickel ou bien encore un de leurs alliages.

Dans l'exemple illustré à la figure 6, l'étape 107 peut consister à déposer un cylindre 29. Dans l'exemple illustré à la figure 6, le cylindre 29 est destiné à recevoir, avantageusement, par chassage un axe. En effet, un inconvénient du silicium réside dans ses très faibles zones élastiques et plastique ce qui le rend très cassant. L'invention propose donc de réaliser le serrage d'un axe, par exemple, de balancier non pas contre le silicium de la virole 27 mais sur le diamètre intérieur 28 du cylindre métallique 29 électrodéposé lors de l'étape 107.

Avantageusement selon le procédé 1, le cylindre 29 obtenu par électrodéposition laisse toute liberté quant à sa géométrie. Ainsi, notamment, le diamètre intérieur 28 n'est pas forcément circulaire mais, par exemple, polygonal ce qui pourrait permettre d'améliorer la transmission d'effort en rotation avec un axe de forme correspondante.

Dans une septième étape 108, similaire à l'étape 105 visible à la figure 5, des cavités sont sélectivement gravées, par exemple, par un procédé du type DRIE, dans la couche inférieure 7 en matériau à base de silicium. Ces cavités permettent de former des motifs d'un deuxième ressort-spiral et d'une virole semblable aux motifs 19 et 17 du premier mode de réalisation A.

A la suite de l'étape finale 106 expliquée ci-dessus, on obtient donc, à l'aide du second mode de réalisation B, un spiral double monobloc formé en matériaux à base de silicium avec les mêmes avantages que le mode de réalisation A avec, en plus, une partie 29 en métal. On comprend donc qu'il n'y a pas non plus de problème d'assemblage car il est directement réalisé pendant la fabrication du spiral double. Enfin, avantageusement, un axe peut être chassé contre le diamètre intérieur 28 de la partie métallique 29. Il est ainsi envisageable, préférentiellement, que les cavités 10 et 12 comportent des sections de plus grandes dimensions que celle du diamètre intérieur 28 de la partie métallique 29 afin d'éviter que l'axe soit en contact gras avec la virole 27.

Selon un troisième mode de réalisation C, le procédé 1 comporte, après l'étape 103 ou 104, dans une sixième étape 109, comme visible à la figure 7, consistant à sélectivement graver une cavité 30, par exemple, par un procédé du type DRIE, selon une profondeur limitée dans la couche inférieure 7 en matériau à base de silicium. La cavité 30 permet de former un évidement apte à servir de contenant pour une partie métallique. Comme dans l'exemple illustré à la figure 7, la cavité 30 obtenue peut prendre la forme d'un disque. Cependant, avantageusement selon le procédé 1, la gravure sur la couche inférieure 7 laisse toute liberté sur la géométrie de la cavité 30.

Dans une septième étape 110, comme illustré à la figure 8, le procédé 1 comporte la mise en oeuvre d'un processus du type croissance galvanique ou du type LIGA permettant de combler la cavité 30 selon une forme métallique particulière. Préférentiellement, le métal déposé peut être, par exemple, de l'or ou du nickel.

Dans l'exemple illustré à la figure 8, l'étape 110 peut consister à déposer un cylindre 31 dans la cavité 30. Le cylindre 31 est destiné à recevoir, avantageusement, par chassage un axe. En effet, comme déjà expliqué ci-dessus, une caractéristique avantageuse selon l'invention consiste donc à réaliser le serrage de l'axe, par exemple, de balancier non pas contre le matériau à base de silicium de la virole 27 mais sur le diamètre intérieur 32 du cylindre métallique 31 électrodéposé lors de l'étape 110.

Avantageusement selon le procédé 1, le cylindre 31 obtenu par électrodéposition laisse toute liberté quant à sa géométrie. Ainsi, notamment, le diamètre intérieur 32 n'est pas forcément circulaire mais, par exemple, polygonal ce qui pourrait permettre d'améliorer la transmission d'effort en rotation avec un axe de forme correspondante.

Préférentiellement, le procédé 1 peut comporter, dans une huitième étape 111, consistant à polir le dépôt métallique 31 réalisé lors de l'étape 110 afin de le rendre plan.

Dans une neuvième étape 112, similaire à l'étape 105 visible à la figure 5, des cavités sont sélectivement gravées, par exemple, par un procédé du type DRIE, dans la couche inférieure 7 en matériau à base de silicium. Ces cavités permettent de former des motifs d'un deuxième ressort-spiral et d'une virole semblable aux motifs 19 et 17 du premier mode de réalisation A.

A la suite de l'étape finale 106 expliquée ci-dessus, on obtient donc, à l'aide du second mode de réalisation C, un spiral double monobloc formé en matériaux à base de silicium avec les mêmes avantages que le mode de réalisation A avec, en plus, une partie 31 en métal. On comprend donc qu'il n'y a pas non plus de problème d'assemblage car il est directement réalisé pendant la fabrication du spiral double. Enfin, avantageusement, un axe peut être chassé contre le diamètre intérieur 32 de la partie métallique. Il est ainsi envisageable, préférentiellement, que les cavités 10 et 12 comportent des sections de plus grandes dimensions que celle du diamètre intérieur 32 de la partie métallique 31 afin d'éviter que l'axe soit en contact gras avec la virole 27.

Selon les trois modes de réalisation A, B et C, il faut comprendre que spiral double final 21 est ainsi assemblé avant d'être structuré, c'est-à-dire avant d'être gravé et/ou modifié par électrodéposition. Cela permet avantageusement de minimiser les dispersions engendrées par les assemblages actuels de deux spiraux et, par conséquent, améliore la précision d'un organe régulateur améliore la précision d'un organe régulateur dont il serait dépendant.

Avantageusement selon l'invention, on comprend également qu'il est possible que plusieurs spiraux doubles 21 puissent être réalisés sur le même substrat 3 ce qui autorise une production en série.

De plus, il est possible de réaliser un insert de chassage du type des dépôts métalliques 29 et/ou 31 également ou seulement à partir des couches supplémentaire 11 et/ou supérieure 5. Il peut également être envisagé que les deux ressorts-spiraux 23 et 25 soient oxydés afin de les rendre plus résistants mécaniquement et d'ajuster leur coefficient thermo-élastique. Il peut également être prévu qu'une couche conductrice soit déposée sur au moins une partie du spiral double 21 afin d'éviter des problèmes d'isochronisme. Une telle couche peut être du type divulgué dans le document EP 1 837 722. Enfin, une étape de polissage du type de l'étape 111 peut également être réalisée entre l'étape 107 et l'étape 108 comme visible en traits interrompus à la figure 9.

## Revendications

1. Spiral double (21) **caractérisé en ce qu'**il comporte, réalisés dans une première couche (11) de matériau à base de silicium, un premier ressort-spiral (23) monté coaxiale ment sur une virole (13, 27) et **en ce que** la virole (13, 27) comporte une partie (9) en prolongement faisant saillie dudit ressort-spiral et qui est réalisée dans une deuxième couche (5) de matériau à base de silicium, ladite partie en prolongement étant elle-même prolongee (17) dans une troisième couche (7) de matériau à base de silicium de manière coaxiale avec un deuxième ressort-spiral (25) afin de former un spiral double (21) monobloc en matériaux à base de silicium.

2. Spiral double selon la revendication 1, **caractérisé en ce que** la virole (13, 9, 17, 27) comporte sensiblement la même section dans chacune desdites couches afin de faciliter la mise au point dudit spiral double.

3. Spiral double selon la revendication 1, **caractérisé en ce que** la virole comporte sensiblement une section différente sur au moins une des couches (5, 7, 11).

4. Spiral double selon l'une des revendications précédentes, **caractérisé en ce que** les ressorts-spiraux (23, 25) comportent des spires s'enroulant selon le même sens.

5. Spiral double selon l'une des revendications 1 à 3, **caractérisé en ce que** les ressorts-spiraux (23, 25) comportent des spires s'enroulant selon des sens opposés.

6. Spiral double selon l'une des revendications précédentes, **caractérisé en ce que** les extrémités des courbes externes de chacun des ressorts-spiraux (23, 25) sont à l'aplomb l'une par rapport à l'autre afin d'autoriser l'utilisation d'un moyen de pitonnage unique dudit spiral double.

7. Spiral double selon l'une des revendications précédentes, **caractérisé en ce que** les ressorts-piraux (23, 25) comportent une même raideur angulaire.

8. Spiral double selon l'une des revendications 1 à 6, **caractérisé en ce que** les ressorts-spiraux (23, 25) comportent chacun une raideur angulaire distincte.

9. Spiral double selon l'une des revendications précédentes, **caractérisé en ce qu'**au moins un des ressorts-spiraux (23, 25) comporte au moins une partie à base de dioxyde de silicium afin de le rendre plus résistant mécaniquement et d'ajuster son coefficient thermo-élastique.

10. Spiral double selon l'une des revendications précédentes, **caractérisé en ce que** la spire interne d'au moins un des ressorts-spiraux (23, 25) comporte une courbe du type Grossmann afin d'améliorer la concentricité du développement dudit spiral double.

11. Spiral double selon l'une des revendications précédentes, **caractérisé en ce que** la virole (27) comporte une partie en métal (29, 31) destinée à recevoir par chassage un axe.

12. Pièce d'horlogerie **caractérisée en ce qu'**elle comporte un spiral double (21) conforme à l'une des revendications précédentes.

13. Procédé de fabrication (1) d'un spiral double (21) **caractérisé en ce qu'**il compote les étapes suivantes :
a) se munir (100) d'un substrat (3) comportant une couche supérieure (5) et une couche inférieure (7) en matériaux à base de silicium ;
b) graver (101) sélectivement au moins une cavité (8, 10) dans la couche supérieure (5) pour définir le motif (9) d'une première partie d'une virole (27) en matériau à base de silicium dudit spiral double;
c) solidariser (102), sur la couche supérieure (5) gravée du substrat (3), une couche supplémentaire (11) de matériau à base de silicium;
d) graver (103) sélectivement au moins une cavité (12, 14) dans la couche supplémentaire (11) pour continuer le motif de la virole (27) et définir le motif (15) d'un premier ressort-spiral (23) en matériau à base de silicium dudit spiral double ;
e) graver (105, 108, 112) sélectivement au moins une cavité (18, 20) dans la couche inférieure (7) pour continuer le motif de la virole (27) et définir le motif (19) d'un deuxième ressort-spiral (25) en matériau à base de silicium dudit spiral double ;
f) libérer le spiral double (21) du substrat (3).

14. Procédé selon la revendication 13, **caractérisé en ce qu'**il comporte en outre après l'étape d) l'étape suivante :
g) oxyder le premier ressort-spiral (23) en matériau à base de silicium afin de le rendre plus résistant mécaniquement et d'ajuster son coefficient thermo-élastique.

15. Procédé selon la revendication 13 ou 14, **caractérisé en ce qu'**il comporte en outre après l'étape e) l'étape suivante :
g') oxyder le deuxième ressort-spiral (25) en matériau à base de silicium afin de le rendre plus résistant mécaniquement et d'ajuster son coefficient thermo-élastique.

16. Procédé de fabrication selon l'une des revendications 13 à 15, **caractérisé en ce qu'**il comporte en outre avant l'étape e) l'étape suivante :
h) déposer (107, 110) sélectivement au moins une couche de métal sur la couche inférieure (7) pour définir le motif d'une partie métallique (29, 31) sur la virole (27).

17. Procédé de fabrication selon la revendication 16 **caractérisé en ce que** l'étape h) comporte la phase suivante :
i) faire croître (107) ledit dépôt par couches successives métalliques au moins partiellement sur la surface de la couche inférieure (7) afin de former la partie métallique (29) destinée à recevoir par chassage un axe.

18. Procédé de fabrication selon la revendication 16 **caractérisé en ce que** l'étape h) comporte les phases suivantes :
j) graver (109) sélectivement au moins une cavité (30) dans la couche inférieure (7) destinée à recevoir la partie métallique (31) ;
k) faire croître (110) ledit dépôt par couches successives métalliques au moins partiellement dans ladite au moins une cavité afin de former la partie métallique (31) destinée à recevoir par chassage un axe.

19. Procédé de fabrication selon l'une des revendications 16 à 18, **caractérisé en ce que** l'étape h) comporte une dernière phase suivante :
l) polir (111) le dépôt métallique (29, 31).

20. Procédé de fabrication de plusieurs spiraux doubles (21) **caractérisé en ce que** chaque spiral double est réalisé selon le procédé de l'une des revendications 13 à 19, lesdits spiraux doubles (21) étant réalisés sur un même substrat (3).

## Claims

1. Double balance spring (21), **characterised in that** it comprises, made in a first layer (11) of silicon-based material, a first balance spring (23) coaxially mounted on a collet (13, 27), and **in that** the collet (13, 27) includes one extending part (9) projecting from said balance spring, which is made in a second layer (5) of silicon-based material, said extending part extending (17) into a third layer (7) of silicon-based material coaxial with a second balance spring (25) to form a one-piece double balance spring (21) made of silicon-based materials.

2. Double balance spring according to claim 1, **characterized in that** the collet (13, 9, 17, 27) has approximately the same section in each of said layers so as to facilitate adjustment of said double balance spring.

3. Double balance spring according to claim 1, **characterized in that** the collet has a substantially different section across at least one of the layers (5, 7, 11).

4. Double balance spring according to any of the preceding claims, **characterized in that** the balance springs (23, 25) include coils wound in the same direction.

5. Double balance spring according to any of claims 1 to 3, **characterized in that** the balance springs (23, 25) include coils wound in different directions.

6. Double balance spring according to any of the preceding claims, **characterized in that** the ends of the outer curves of each of the balance springs (23, 25) are plumb with each other to allow single means to be used for pinning said double balance spring up to the collet.

7. Double balance spring according to any of the preceding claims, **characterized in that** the balance springs (23, 25) have the same angular stiffness.

8. Double balance spring according to any of claims 1 to 6, **characterized in that** the balance springs (23, 25) each have distinct angular stiffness.

9. Double balance spring according to any of the preceding claims, **characterized in that** at least one of the balance springs (23, 25) has at least one silicon dioxide-based part so as to make said balance spring more mechanically resistant and to adjust the thermo-elastic coefficient thereof.

10. Double balance spring according to any of the preceding claims, **characterized in that** the inner coil of at least one of the balance springs (23, 25) has a Grossmann curve so as to improve the concentric development of said double balance spring.

11. Double balance spring according to any of the preceding claims, **characterized in that** the collet (27) has one metal part (29, 31) for receiving an arbour that is driven therein.

12. Timepiece **characterized in that** it includes a double balance spring according to any of the preceding claims.

13. Method (1) of manufacturing a double balance spring (21) **characterized in that** it includes the following steps:
a) Providing (100) a substrate (3) including a top layer (5) and a bottom layer (7) of silicon-based materials,
b) selectively etching (101) at least one cavity (8, 10) in the top layer (5) to define the pattern (9) of a first part of a collet (27), made of silicon-based material, of said double balance spring,
c) joining (102) an additional layer (11) of silicon-based material to the etched top layer (5) of the substrate (3),
d) selectively etching (103) at least one cavity (12, 14) in the additional layer (11) to continue the pattern of the collet (27) and to define the pattern (15) of a first balance spring (23), made of silicon-based material, of said double balance spring,
e) selectively etching (105, 108, 112) at least one cavity (18, 20) in the bottom layer (7) to continue the pattern of the collet (27) and to define the pattern (19) of a second balance spring (25), made of silicon-based material, of said double balance spring, and
f) releasing the double balance spring (21) from the substrate (3).

14. Method according to claim 13, **characterized in that**, after step d), it further includes the following step:
g) oxidising the first balance spring (23), made of silicon-based material, so as to make said balance spring more mechanically resistant and to adjust the thermo-elastic coefficient thereof.

15. Method according to claim 13 or 14, **characterized in that**, after step e), it further includes the following step:
g') oxidising the second balance spring (25), made of silicon-based material, so as to make said balance spring more mechanically resistant and to adjust the thermo-elastic coefficient thereof.

16. Manufacturing method according to any of claims 13 to 15, **characterized in that**, prior to step e), it further includes the following step:
h) selectively depositing (107, 110) at least one metal layer on the bottom layer (7) to define the pattern of a metal part (29, 31) on the collet (27).

17. Manufacturing method according to claim 16, **characterized in that** step h) includes the following phase:
i) growing (107) said deposition by successive metal layers at least partially over the surface of the bottom layer (7) so as to form the metal part (29) for receiving an arbour that is driven therein.

18. Manufacturing method according to claim 16, **characterized in that** step h) includes the following phases:
j) selectively etching (109) at least one cavity (30) in the bottom layer (7) for receiving the metal part (31);
k) growing (110) said deposition by successive metal layers at least partially in said at least one cavity so as to form the metal part (31) for receiving an arbour, which is driven therein.

19. Manufacturing method according to any of claims 16 to 18, **characterized in that** step h) includes the following last phase:
l)polishing (111) the metal deposition (29, 31).

20. Manufacturing method of several double balance spring (21) **characterized in that** each double balance spring is made according to any of the claims 13 to 19, said double balance springs (21) being made on the same substrate (3).

## Patentansprüche

1. Doppelspirale (21), **dadurch gekennzeichnet, dass** sie, verwirklicht in einer ersten Schicht (11) aus einem Material auf Siliciumbasis, eine koaxial zu einer Spiralfederrolle (13, 27) montierte erste Spiralfeder (23) umfasst und dass die Spiralfederrolle (13, 27) ein Verlängerungsteil (9) aufweist, das von der Spiralfeder vorsteht und in einer zweiten Schicht (5) aus einem Material auf Silicium-basis verwirklicht ist, wobei das Verlängerungsteil seinerseits in eine dritte Schicht (7) aus einem Material auf Siliciumbasis koaxial zu einer zweiten Spiralfeder (25) verlängert ist (17), um eine Monoblock-Doppelspirale (21) aus einem Material auf Siliciumbasis zu bilden.

2. Doppelspirale nach Anspruch 1, **dadurch gekennzeichnet, dass** die Spiralfederrolle (13, 9, 17, 27) in jeder der Schichten im Wesentlichen den gleichen Querschnitt hat, um die Justierung der Doppelspirale zu erleichtern.

3. Spiralfeder nach Anspruch 1, **dadurch gekennzeichnet, dass** die Spiralfederrolle in wenigstens einer der Schichten (5, 7, 11) einen im Wesentlichen verschiedenen Querschnitt aufweist.

4. Doppelspirale nach einem der vorhergehenden Ansprüche, **dadurch gekennzeichnet, dass** die Spiralfedern (23, 25) Windungen enthalten, die in derselben Richtung gewickelt sind.

5. Spiralfeder nach einem der Ansprüche 1 bis 3, **dadurch gekennzeichnet, dass** die Spiralfedern (23, 25) Windungen enthalten, die in entgegengesetzten Richtungen gewickelt sind.

6. Spiralfeder nach einem der vorhergehenden Ansprüche, **dadurch gekennzeichnet, dass** die Enden der äußeren Krümmungen jeder der Spiralfedern (23, 25) zueinander senkrecht sind, um die Verwendung eines einzigen Mittels zum Einsetzen von Spiralklötzchen der Doppelspirale zuzulassen.

7. Doppelspirale nach einem der vorhergehenden Ansprüche, **dadurch gekennzeichnet, dass** die Spiralfedern (23, 25) die gleiche Winkelsteifigkeit besitzen.

8. Doppelspirale nach einem der Ansprüche 1 bis 6, **dadurch gekennzeichnet, dass** die Spiralfedern (23, 25) jeweils eine verschiedene Winkelsteifigkeit besitzen.

9. Doppelspirale nach einem der vorhergehenden Ansprüche, **dadurch gekennzeichnet, dass** wenigstens eine der Spiralfedern (23, 25) wenigstens einen Teil auf Siliciumdioxid-Basis enthält, um ihn mechanisch beständiger zu machen und um seinen thermoelastischen Koeffizienten einzustellen.

10. Doppelspirale nach einem der vorhergehenden Ansprüche, **dadurch gekennzeichnet, dass** die innere Windung wenigstens einer der Spiralfedern (23, 25) eine Krümmung des Grossmann-Typs besitzt, um die Konzentrizität der Entwicklung der Doppelspirale zu verbessern.

11. Doppelspirale nach einem der vorhergehenden Ansprüche, **dadurch gekennzeichnet, dass** die Spiralfederrolle (27) ein Metallteil (29, 31) aufweist, das dazu bestimmt ist, durch Eintreiben eine Achse aufzunehmen.

12. Zeitmessgerät, **dadurch gekennzeichnet, dass** es eine Doppelspirale (21) nach einem der vorhergehenden Ansprüche enthält.

13. Verfahren (1) für die Herstellung einer Doppelspirale (21), **dadurch gekennzeichnet, dass** es die folgenden Schritte umfasst:
a) Vorsehen (100) eines Substrats (3), das eine obere Schicht (5) und eine untere Schicht (7) aus einem Material aus Siliciumbasis enthält;
b) selektives Ätzen (101) wenigstens eines Hohlraums (8, 10) in die obere Schicht (5), um das Muster (9) eines ersten Teils einer Spiralfederrolle (27) aus einem Material auf Siliciumbasis der Doppelspirale zu definieren;
c) Befestigen (102) einer zusätzlichen Schicht (11) aus einem Material auf Siliciumbasis auf der geätzten oberen Schicht (5) des Substrats (3);
d) selektives Ätzen (103) wenigstens eines Hohlraums (12, 14) in die zusätzliche Schicht (11), um das Muster der Spiralfederrolle (27) fortzusetzen und um das Muster (15) einer ersten Spiralfeder (23) aus einem Material auf Silicium basis der Doppelspirale zu definieren;
e) selektives Ätzen (105, 108, 112) wenigstens eines Hohlraums (18, 20) in der unteren Schicht (7), um das Muster der Spiralfederrolle (27) fortzusetzen und um das Muster (19) einer zweiten Spiralfeder (25) aus einem Material auf Siliciumbasis der Doppelspirale zu definieren;
f) Freilegen der Doppelspirale (21) des Substrats (3).

14. Verfahren nach Anspruch 13, **dadurch gekennzeichnet, dass** es außerdem nach dem Schritt d) den folgenden Schritt umfasst:
g) Oxidieren der ersten Spiralfeder (23) aus einem Material auf Siliciumbasis, um sie mechanisch beständiger zu machen und um ihren thermoelastischen Koeffizienten einzustellen.

15. Verfahren nach Anspruch 13 oder 14, **dadurch gekennzeichnet, dass** es außerdem nach dem Schritt e) den folgenden Schritt umfasst:
g') Oxidieren der zweiten Spiralfeder (25) aus einem Material auf Siliciumbasis, um sie mechanisch beständiger zu machen und um ihren thermoelastischen Koeffizienten einzustellen.

16. Herstellungsverfahren nach einem der Ansprüche 13 bis 15, **dadurch gekennzeichnet, dass** es außerdem vor dem Schritt e) den folgenden Schritt umfasst:
h) selektives Ablagern (107, 110) wenigstens einer Metallschicht auf der unteren Schicht (7), um das Muster eines metallischen Teils (29, 31) auf der Spiralfederrolle (27) zu definieren.

17. Herstellungsverfahren nach Anspruch 16, **dadurch gekennzeichnet, dass** der Schritt h) die folgende Phase umfasst:
i) Aufwachsenlassen (107) der Ablagerung durch aufeinander folgende metallische Schichten wenigstens teilweise auf der Oberfläche der unteren Schicht (7), um das metallische Teil (29) zu bilden, das dazu bestimmt ist, durch Eintreiben eine Achse aufzunehmen.

18. Herstellungsverfahren nach Anspruch 16, **dadurch gekennzeichnet, dass** der Schritt h) die folgenden Phasen umfasst:
j) selektives Ätzen (109) wenigstens eines Hohlraums (30) in der unteren Schicht (7), der dazu bestimmt ist, das metallische Teil (31) aufzunehmen;
k) Aufwachsenlassen (110) der Ablagerung durch aufeinander folgende metallische Schichten wenigstens teilweise in dem wenigstens einen Hohlraum, um das metallische Teil (31) zu bilden, das dazu bestimmt ist, durch Eintreiben eine Achse aufzunehmen.

19. Herstellungsverfahren nach einem der Ansprüche 16 bis 18, **dadurch gekennzeichnet, dass** der Schritt h) die folgende letzte Phase umfasst:
l) Polieren (111) der metallischen Ablagerung (29, 31).

20. Verfahren zum Herstellen mehrerer Doppelspiralen (21), **dadurch gekennzeichnet, dass** jede Doppelspirale gemäß dem Verfahren nach einem der Ansprüche 13 bis 19 verwirklicht wird, wobei die Doppelspiralen (21) auf demselben Substrat (3) verwirklicht werden.
